# EUROPÄISCHE PATENTSCHRIFT

(11) **EP 3 211 127 B1**
(45) Veröffentlichungstag und Bekanntmachung des Hinweises auf die Patenterteilung: **07.07.2021**
(21) Anmeldenummer: 16205320.1
(22) Anmeldetag: 20.12.2016
(51) Int. Cl.: D01G 27/00, B65H 18/22

(54) **WICKELMASCHINE ZUM AUFWICKELN VON WATTEBÄNDERN ZU WATTEWICKELN**
COILING MACHINE FOR COILING COTTON STRIPS INTO COTTON COILS
ENROULEUSE DE BANDES DE OUATE EN ROULEAUX DE OUATE

(30) Priorität: 24.02.2016 DE 102016103236
(43) Veröffentlichungstag der Anmeldung: 30.08.2017
(73) Patentinhaber: Trützschler GmbH & Co. KG, 41199 Mönchengladbach (DE)
(72) Erfinder: TRÜTZSCHLER, Heinrich, 41239 Mönchengladbach (DE); SCHMITZ, Thomas, 41238 Mönchengladbach (DE)

(56) Entgegenhaltungen:
- WO-A1-85/01278
- WO-A1-2006/032154
- CA-A1- 2 475 484
- CN-A- 1 161 677
- DE-A1- 19 630 923
- US-A- 2 057 191

## Beschreibung

Die Erfindung betrifft eine Wickelmaschine zum Wickeln von Faserbändern aus Watte auf eine Hülse.

Für die Herstellung eines Wattewickels sind Wickelmaschinen bekannt, bei denen der Wattewickel während des Wickelvorganges mit einer hohen Kraft von bis zu 15.000 N gegen die Wickelwalzen gedrückt wird. Diese hohe Kraft ist notwendig, um die Watte soweit zu verdichten, dass 300 m Wickellänge zu einem Wattewickel mit etwa 550 mm Durchmesser aufgewickelt werden können. Nachteilig ist, dass durch diese hohe Kraft der entstehende Wattewickel in den Zwickel zwischen die starren Wickelwalzen gezogen wird und sich dabei permanent verformt. Die Druckkraft auf den Wattewickel und die Verformung bewirken, dass sich der Wattewickel auf 40° - 60° C erwärmt und dadurch klebebehaftete Substanzen in der Baumwolle zu einem Verkleben der Faserlagen führen, was bei einem Abrollen zu einer verstärkten Haarigkeit führt. Eine Reduzierung der Wickelkraft kann in Abhängigkeit der verwendeten Fasern dazu führen, dass während des Wickelvorganges Luft mitgeschleppt wird, wodurch zwischen den Faserlagen Luftblasen entstehen, die zu Verwerfungen führen und den Wickel für den weiteren Kämmprozess unbrauchbar machen. Das kann im Wesentlichen nur durch eine geringere Wickelgeschwindigkeit kompensiert werden, wodurch die Produktivität der Kämmerei sinkt.

Eine Weiterentwicklung des klassischen Wickelprozesses mittels Wickelwalzen stellt die Bandwickeltechnologie dar (DE 19630923 A1), bei der statt der beiden Wickelwalzen ein Wickelband verwendet wird. Das Wickelband umschließt den Wattewickel auf seinem Außenumfang je nach Ausführungsform in einem Winkel von 155° bis 270°. Die auf das Wickelband einwirkende Zugkraft wirkt als Wickelkraft, die sich auf den Umfang der Umschlingung verteilt. Durch das Wickelband wird die Deformation der Wattewickel auf ein Minimum reduziert, da das Wickelband mögliche Deformationen aufnimmt. Damit ist der Nachteil verbunden, dass die Wickelbänder aufgrund dieser Belastung schon nach wenigen Monaten im Betrieb ausgetauscht werden müssen, was sehr teuer ist. Da das Band von seiner Länge her den Wickelumfang eines vollen Wattewickels wie auch das Öffnen zum Herausnehmen des Wattewickels abdecken muss, ist das Band deutlich länger ausgelegt, als für den reinen Wickelprozess benötigt. Daher ist die Führung des Bandes und das konstante Spannung halten des Wickelbandes konstruktiv äußerst aufwendig, was durch die höhere Wickelgeschwindigkeit nur bedingt kompensiert werden kann.

Die CN 1161677 A offenbart eine Wickelvorrichtung zur Verpackung von Isolationsmaterial, das um einen Dorn zwischen zwei horizontal angeordneten Riemen gewickelt und seitlich wieder ausgestossen wird.

Die WO 85/01278 beschreibt eine Wickelvorrichtung für Stückgüter, die mittels Folie von einem Riemen eingewickelt werden.

In der CA 2475484 A1 ist eine Wickelvorrichtung offenbart, die mittels drei Riemen Fasermaterial aus Fiberglass aufwickelt. Die Zuführung der Wickelhülse und der Fasern erfolgt über ein horizontales Zuführband.

Aufgabe der Erfindung ist die Weiterbildung einer Wickelmaschine zum Wickeln von Faserbändern aus Watte, die eine hohe Produktivität aufweist, preiswert herstellbar ist und einen geringen Wartungsbedarf aufweist.

Diese Aufgabe wird gemäß dem Oberbegriff des Anspruches 1 und mit den jeweils kennzeichnenden Merkmalen gelöst. Vorteilhafte Weiterbildungen der Erfindung sind in den abhängigen Ansprüchen angegeben.

Die Erfindung schließt die technische Lehre ein, dass die Watte von einem ersten endlosen umlaufenden Riemen zu der Hülse geführt wird, und dass ein zweiter endloser umlaufender Riemen die Watte um die Hülse führt.

Im Gegensatz zum Stand der Technik, bei dem der Wattewickel durch einen einzigen umlaufenden Riemen gebildet wird, kann beim Wickeln zwischen zwei Riemen ein Verzug aufgrund unterschiedlicher Geschwindigkeit eingestellt werden, wodurch die Härte des Wickels einstellbar ist. Das setzt vorzugsweise voraus, dass jeder Riemen einen separaten Antrieb aufweist. Der Verzug kann im Bereich einer Geschwindigkeitsdifferenz der Riemen von 0,5 bis 5 % liegen, vorzugsweise bei 2%.

Durch die Verwendung von zwei getrennten Riemen ergibt sich eine konstruktiv einfachere Führung und der Aufbau der Riemenspannung aufgrund der absolut geringeren Dehnung ist einfacher und genauer zu realisieren. Ein weiterer wesentlicher Vorteil ist, dass eine leere Hülse von einer Seite zwischen den Riemen (hier im Ausführungsbeispiel oben) zugeführt und der fertige Wattewickel auf der anderen Seite zwischen den Riemen (hier im Ausführungsbeispiel von unten) abgeführt werden kann. Die Leerlaufzeit für den Wechsel kann damit deutlich reduziert werden.

Gemäß einem vorteilhaften Ausführungsbeispiel umschlingt jeder der zwei Riemen die Hülse bzw. den Wattewickel während des Wickelvorganges um 50° bis 120°. Damit ist eine ausreichende Anlage der Riemen an den Wattewickel gewährleistet, mit der die mitgeschleppte Luft durch die Watte heraus gedrückt wird. Dabei sind die Riemen und die zugehörigen Umlenkungen symmetrisch zur Hülse bzw. zum Wattewickel angeordnet. Jeder Riemen wird um mindestens zwei Umlenkungen geführt, wobei der Wickel in dem Bereich zwischen den Umlenkungen gebildet wird.

Erfindungsgemäß, ist zumindest eine Umlenkung derart verfahrbar ausgebildet, dass eine Hülse zwischen die Riemen zuführbar ist, bzw. der Wattewickel aus der Wickelmaschine abführbar ist. Vorzugsweise sind beide Umlenkungen auseinanderfahrbar ausgebildet.

Vorteilhafterweise weist jeder Riemen eine separate Spannvorrichtung auf, mit der die Spannung jedes einzelnen Riemens individuell einstellbar ist.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigen:
- Fig. 1: eine erfindungsgemäße Wickelmaschine in schematischer Darstellung;
- Fig. 2: eine weitere schematische Darstellung der Wickelmaschine für die Hülsenzuführung;
- Fig. 3: eine schematische Darstellung der Wickelmaschine zum Abtransport der Wattewickel.

In dem Ausführungsbeispiel der Figur 1 laufen jeweils 24 bis 32 Faserbänder aus nicht dargestellten Kannen in ein oder zwei nicht dargestellte Streckwerke, werden dort verstreckt und in einem nachfolgenden Tischkalander zusammen doubliert, so dass die entstehende Watte 2 aus insgesamt 24 bis 32 Faserbändern bestehen kann, bevor sie aufgewickelt wird. Im Einlaufbereich einer Wickelmaschine 1 läuft die Watte 2 in Materialflussrichtung (Pfeil) zu den Druckwalzen 3a - 3d. Die Watte 2 umläuft zumindest teilweise nacheinander die Druckwalzen 3a, 3b, 3c und 3d, zwischen denen sie verstreckt wird, bis sie zwischen der Druckwalze 3d und der Umlenkung 8 von dem ersten Riemen 6 erfasst wird und der Hülse 4 zugeführt und aufgewickelt wird. Die Hülse 4 kann dabei an ihren Stirnseiten mittels Teller geklemmt und/oder geführt werden, wodurch auch gleichzeitig die Watte 3 eine seitliche Führung für den Wickelvorgang erfährt.

Die Watte 2 wird durch den ersten Riemen 6 um ca. 50° bis 120° um die Hülse 4 geführt und durch die Adhäsion an der Hülse 4 im Zwickel zwischen den Umlenkungen 10, 11 an den zweiten Riemen 7 übergeben.

Auch dieser zweite Riemen 7 führt die Watte um ca. 50° bis 120° um die Hülse 4, bis eine neue Lage Watte die erste Lage Watte abdeckt. In diesem Ausführungsbeispiel dreht sich die Hülse 4 mit dem Wattewickel 5 im Gegenuhrzeigersinn. Die Riemen 6, 7 werden um jeweils eine obere Umlenkung 8, 9 und eine untere Umlenkung 10, 11 geführt. Weiterhin werden die Riemen 6, 7 um jeweils eine Spannvorrichtung 12,13 geführt und umgelenkt, mit der die Riemenspannung für den Wickelbetrieb und für die nachfolgenden Funktionen (Hülsenzuführung und Wickelauswurf) erzeugt wird. Diese Ausführung setzt eine annähernd symmetrische Anordnung der Riemen 6, 7 und deren Umlenkung 8, 9, 10, 11 voraus. Bei einer unsymmetrischen Anordnung ist eine Umschlingung eines Wattewickels durch einen Riemen (6 oder 7) um ca. 50° bis 180° möglich.

Der Antrieb der Riemen 6, 7 kann über eine angetriebene Umlenkung 10, 11 oder 8, 9 erfolgen, wobei aus Gründen der konstruktiven Anordnung die Umlenkung 10, 11 besser geeignet ist. Alternativ kann der Antrieb der Riemen 6, 7 auch durch die Rollen der Spannvorrichtung 12, 13 erfolgen, die damit gleichzeitig mehrere Funktionen übernehmen. Für den Vorgang des Anwickeln kann im Zwickel zwischen bzw. unterhalb der Umlenkungen 10, 11 eine oder mehrere Düsen vorgesehen sein, die kurzzeitig mit Luft den Anfang der Watte 2 an die Hülse 4 drücken, bis der Anfang der Watte 2 von dem Riemen 7 mitgenommen wird. Während des Wickelvorganges kann der Wattewickel 5 zumindest teilweise auf den Umlenkungen 10, 11 aufliegen, was unter anderem von den Abständen zwischen den Umlenkungen 8 und 10 bzw. 9 und 11 abhängen kann. Ein Aufliegen auf den Umlenkungen 10, 11 kann den Vorteil haben, dass die Spannung und damit die Belastung auf die Riemen 6, 7 reduziert werden kann, was deren Lebensdauer verlängert. Das setzt voraus, dass bei einer seitlichen Führung des Wattewickels durch die Seitenteller diese flexibel in der Höhe verfahren können.

Die erfindungsgemäße Vorrichtung hat im Gegensatz zum Stand der Technik den Vorteil, dass die Riemenführung aufgrund der kürzeren Riemen und der damit verbundenen absoluten Riemendehnung einfacher realisiert werden kann, da der Ausgleich der Riemenspannung über einen kürzeren Verfahrweg realisierbar ist. Ein weiterer wesentlicher Vorteil gegenüber der Ein-Riemen-Lösung nach dem Stand der Technik ist die Einstellung eines Verzuges zwischen den beiden Riemen 6 und 7, worüber die Härte des Wattewickels 4 einstellbar ist. Dabei hat sich herausgestellt, dass der offene Spalt bzw. Zwickel zwischen den Umlenkungen 10 und 11 keinen Einfluss auf die Wickelqualität oder ein mögliches Mitschleppen von Luft hat.

In Figur 2 ist dargestellt, wie die oberen Umlenkungen 8, 9 nach außen verfahren wurden, um Platz für die Zuführung einer neuen Hülse 4 zu schaffen. Der Wattewickel 5 mit der Hülse 4 aus Figur 1 ist zum Vergleich strichpunktiert dargestellt. Die neue Hülse 4 kann vertikal von oben in den Spalt zwischen die Riemen 6, 7 eingeworfen werden, oder horizontal zugeführt werden. Die Hülse 4 wird seitlich an ihren Stirnseiten von nicht dargestellten Wickeltellern gekammert und geführt. Nach dem Zuführen der neuen Hülse 4 werden die Umlenkungen 8 und 9 wieder in ihre Ausgangslage entsprechend Figur 1 verfahren. Die Verfahrbarkeit der Rollen der Spannvorrichtung 12, 13 ist aus Gründen der Vereinfachung nicht dargestellt. Die Watte 3 wird nach der letzten Druckwalze 3d von dem Riemen 6 mitgenommen und der Hülse 4 zugeführt. Aufgrund des geringeren Durchmessers der Hülse 4 im Vergleich zum fertigen Wattewickel 5 wird die Watte 2 nur über einen Umfang von jeweils ca. 70° um die Hülse 4 geführt, wobei der Umfang mit zunehmendem Durchmesser des Wattewickels 4 auf ca. 120° ansteigt. Dabei wandert die Hülse 4 mit den seitlichen Hülsentellern vertikal nach oben. Die bewegbare Anordnung der Umlenkung 8, 9 kann mittels horizontal angeordneter Führungen erfolgen. Sie kann aber auch nach schräg unten erfolgen, wobei diese Bewegung ebenfalls auf einer geraden Führung oder mittels Schwenkgelenk erfolgen kann.

In Figur 3 wird der fertige Wattewickel 5 aus der Wickelmaschine 1 auf eine Transportvorrichtung 14 abgelegt. Die Transportvorrichtung 14 kann als ein Wagen oder als ein Transportband ausgebildet sein. Vorher wird jedoch die Watte zwischen den Druckwalzen 3c und 3d, oder 3b und 3c, oder zwischen den Druckwalzen 3a und 3b abgerissen, wobei eine Druckwalze 3a oder 3b oder 3c gestoppt wird, während die in Transportrichtung vordere Druckwalze 3b, 3c oder 3d weiterläuft.

Für die Ausgabe des fertigen Wattewickels 5 aus der Wickelmaschine 1 muss mindestens eine der Umlenkungen 10 und 11 auseinander fahren, um Platz für den Durchtritt des Wattewickels 5 zu schaffen. Dieses Auseinanderfahren könnte je nach konstruktiver Umsetzung ausreichend sein, um den Wattewickel 5 nach unten auf eine Transportvorrichtung 14 zu übergeben. Es kann sinnvoll sein, auch die Umlenkrollen 8 und 9 auseinander zu fahren, damit beim Runterfahren des Wattewickels 5 diese nicht durch die Riemen 6, 7 auf seiner Außenseite beschädigt wird. In diesem Ausführungsbeispiel verfahren beide Umlenkungen 10, 11 nach außen und schaffen Platz für den Abtransport des Wattewickels 5. Bei einer nicht erfindungsgemäßenen unsymmetrischen Anordnung der Riemen sowie der Umlenkungen kann es ausreichend sein, wenn nur eine der Umlenkungen (10 oder 11) nach außen verfahrbar ist.

Damit in dieser geöffneten Position der Wickelmaschine 1 die Riemen 6, 7 mit ausreichend Spannung belegt sind, können auch die Rollen der Spannvorrichtungen 12, 13 auseinander verfahren werden, damit die Riemen 6, 7 weiter in den seitlichen Führungen geführt werden und die Riemen 6, 7 eine Mindestspannung aufweisen.

Nachdem der Wattewickel 5 aus der Wickelmaschine 1 ausgegeben wird, fahren zuerst die Umlenkungen 10, 11 wieder in ihre ursprüngliche Position, um entsprechend Figur 2 die leere Hülse aufzunehmen und zu halten. Nachdem dann auch wieder die Umlenkungen 8, 9 in ihre ursprüngliche Position verfahren wurden, werden über die Spannvorrichtungen 12, 13 die Spannung der Riemen 6, 7 wieder aufgebaut und die Riemen zur Bildung eines neuen Wickels in Bewegung gesetzt. In diesem Ausführungsbeispiel liegt die Hülse 4 auf den Umlenkungen 10, 11 auf, was für den Wickelvorgang eine Entlastung der Riemen 6, 7 sein kann. Je nach Riemenspannung kann die Hülse 4 sich aber auch mittig zwischen den Umlenkungen 8 und 10 bzw. 9 und 11 einjustieren und nicht auf den Umlenkungen aufliegen. Dazu sind vorzugsweise die Seitenteller ortsfest positioniert.

Die erfindungsgemäße Wickelmaschine hat den Vorteil, dass durch die Verwendung von zwei Riemen 6, 7 ein Verzug aufgebaut werden kann, indem die Riemen 6, 7 mit einer unterschiedlichen Geschwindigkeit betrieben werden. Damit kann die Wickelqualität beeinflusst werden, indem der Wattewickel in Abhängigkeit der verwendeten Fasern härter oder weicher gewickelt wird. Durch die Verwendung von zwei getrennten Riemen 6, 7 ergibt sich eine konstruktiv einfachere Führung und der Aufbau der Riemenspannung aufgrund der absolut geringeren Dehnung ist einfacher und genauer zu realisieren. Ein weiterer wesentlicher Vorteil ist, dass eine leere Hülse 4 von einer Seite zwischen den Riemen 6, 7 (hier im Ausführungsbeispiel oben) zugeführt und der fertige Wattewickel 5 der anderen Seite zwischen den Riemen 6, 7 (hier im Ausführungsbeispiel von unten) abgeführt werden kann. Die Leerlaufzeit für den Wechsel kann damit deutlich reduziert werden.

Die Erfindung sieht weiterhin eine Steuerung für die Riemenspannung vor, die vorzugsweise in Abhängigkeit von der gewickelten und gemessenen Wattenlänge bzw. Wickellänge erfolgen kann, wobei die Wattenqualität, das elastische Verhalten des Wattewickels 5, beispielsweise unter anderem aufgrund der Feuchtigkeit der Watte, in der Steuerung mit berücksichtigt werden kann. Dabei wird über die Wickellänge und die zuvor genannten Parameter der aktuelle Durchmesser des Wattewickels 5 interpoliert, so dass über die Steuerung die Spannvorrichtung 12, 13 die Riemen 6, 7 soweit frei gibt oder anspannt, dass der Wattewickel 5 mit einem möglichst großen Umschlingungswinkel durch beide Riemen 6, 7 gewickelt wird.

Vorzugsweise kann eine seitliche Riemenführung in die Umlenkungen 8 - 11 integriert werden. Alternativ oder ergänzend kann eine seitliche Riemenführung auch zwischen den Umlenkungen 8 - 11 innerhalb der Wickelmaschine angeordnet sein.

Die Riemen 6, 7 können vorzugsweise als Flachriemen ausgebildet sein. In einer weiteren vorteilhaften Ausführungsform können die Flachriemen viele kleine Löcher mit einem Durchmesser von 0,5 mm bis 5 mm aufweisen, um die in der Watte 2 mitgeschleppte Luft abzuführen, also eine Perforierung aufweisen. In einer weiteren Ausgestaltung können die Riemen 6, 7 mehrschichtig aufgebaut sein, wobei eine innere Schicht so ausgebildet ist, dass sie eine hohe Festigkeit und geringe Dehnung aufweist. Eine äußere Schicht hingegen, die mit der Watte 2 in Kontakt kommt, soll vorzugsweise eine annehmbare Reibung aufweisen, ohne dass die Watte an dieser Schicht zum Kleben neigt.

Alternativ zur Ausgestaltung als Flachriemen kann der Riemen 17 auf seiner Rückseite mindestens eine Keilform, vorzugsweise mehrere Keilformen aufweisen, die in korrespondierende Nuten der Umlenkungen 8 - 11 sowie der Spannvorrichtung 12, 13 eingreifen. Mit den auf der Rückseite des Riemens angeordneten Keilen ist eine Integration der Riemenführung in die umlaufenden Rollen 8 - 13 sichergestellt.

Alternativ kann jeder Riemen 6, 7 als nebeneinander beabstandeter Riemenstreifen ausgebildet sein. Damit kann einerseits ebenfalls die durch die Watte mitgeführte Luft abgeleitet werden. Ein weiterer Vorteil dieser Lösung ist, dass jeder Riemenstreifen hinsichtlich seiner Spannung in einem vorbestimmten Bereich variieren kann, wodurch die Wickelqualität über die Wickelbreite anpassbar ist. Dabei werden vorzugsweise zum Rand des Wattewickels 5 breite Riemenstreifen verwendet, die zur Mitte des Wattewickels 5 schmaler werden können. Auch diese Riemenstreifen können auf ihrer Rückseite jeweils mindestens einen Keil aufweisen, der bzw. die in eine korrespondierende Nut der Umlenkungen 8 - 11 bzw. der Spannvorrichtung 12 - 13 eingreifen. Hiermit wird ebenfalls eine seitliche Riemenführung sichergestellt.

Die Anordnung der Wickelmaschine 1 nach den Figuren 1 bis 3 zeigt eine vertikale Anordnung, bei der die Hülse von oben oder seitlich zugeführt wird und der fertige Wattewickel unten auf eine Transportvorrichtung 14 übergeben wird. Der Verlauf der Riemen 6, 7 erfolgt dabei ebenfalls in vertikaler Ausrichtung.

Denkbar ist ebenfalls eine horizontale Anordnung der Wickelmaschine, bei der die Vorrichtung nach den Figuren 1 bis 3 um 90° verschwenkt ist, so dass die Watte von der Druckwalze 3d annähernd horizontal über den Riemen 6 zur Hülse 4 geführt wird.

Wie zuvor aufgeführt ist auch eine unsymmetrische Anordnung der Riemen 6, 7 und Umlenkungen 8 - 11 möglich, wobei ein Riemen (6 oder 7) die Hülse 4 und den Wattewickel 5 um ca. 50° bis 180° umschlingen kann. Dabei ist grundsätzlich denkbar, dass nur ein Riemen (6 oder 7) mit den zugehörigen Umlenkungen zur Aufnahme der Hülse 4 und zum Abtransport des Wattewickels 5 verstellbar angeordnet ist, während der andere Riemen ortsfest angeordnet ist.

### Bezugszeichen

- 1: Wickelmaschine
- 2: Watte
- 3a, 3b, 3c, 3d: Druckwalze
- 4: Hülse
- 5: Wattewickel
- 6: Riemen
- 7: Riemen
- 8: Umlenkung
- 9: Umlenkung
- 10: Umlenkung
- 11: Umlenkung
- 12: Spannvorrichtung
- 13: Spannvorrichtung
- 14: Transportvorrichtung

## Patentansprüche

1. Wickelmaschine zum Wickeln von Faserbändern aus Watte (2) auf einer Hülse (4) zu einem Wattewickel (5), bei der 24 bis 36 Faserbänder in die Wickelmaschine geführt und zu einer Watte (2) doubliert wird, mittels Druckwalzen (3a -3d) die Watte (2) verstreckt und von einem ersten endlosen umlaufenden Riemen (6) zu der Hülse (4) geführt wird, wobei ein zweiter endloser umlaufender Riemen (7) die Watte (2) um die Hülse (4) führt, und wobei jeder Riemen (6, 7) um mindestens drei Umlenkungen (8, 10, 12; 9, 11, 13) geführt wird, **dadurch gekennzeichnet, dass** die Riemen (6, 7) und die zugehörigen Umlenkungen (8, 10, 12; 9, 11, 13) symmetrisch zur Hülse bzw. zum Wattewickel angeordnet sind, wobei mindestens eine obere Umlenkung (8 und/oder 9) eines oder beider Riemen (6, 7) derart auseinander verfahrbar ausgebildet ist, dass eine Hülse (4) zwischen den Riemen (6, 7) zuführbar ist, wobei der Wattewickel (5) im Bereich zwischen den oberen Umlenkungen (8, 9) und den unteren Umlenkungen (10, 11) der Riemen (6, 7) gebildet wird und dass der Wattewickel (5) beim Wickeln auf den unteren Umlenkungen (10, 11) der Riemen (6, 7) aufliegt, und dass die unteren Umlenkungen (10, 11) derart auseinander verfahrbar ausgebildet sind, dass ein Wattewickel (5) zwischen den Riemen (6, 7) abführbar ist.

2. Wickelmachine nach Anspruch 1, **dadurch gekennzeichnet, dass** jeder Riemen (6, 7) die Hülse (4) bzw. den Wattewickel (5) während des Wickelvorganges um 50° bis 120° umschlingt, oder dass mindestens ein Riemen (6 oder 7) die Hülse (4) bzw. den Wattewickel (5) um 50° bis 180° umschlingt.

3. Wickelmaschine nach einem der vorherigen Ansprüche, **dadurch gekennzeichnet, dass** jeder Riemen (6, 7) eine separate Spannvorrichtung (12, 13) aufweist.

4. Wickelmaschine nach einem der vorherigen Ansprüche, **dadurch gekennzeichnet, dass** jeder Riemen (6, 7) eine separate Antriebsvorrichtung aufweist.

5. Wickelmaschine nach einem der vorgenannten Ansprüche, **dadurch gekennzeichnet, dass** eine Vorrichtung zur seitlichen Führung der Riemen (6, 7) an oder zwischen die Umlenkungen (8, 9, 10, 11) angeordnet ist.

6. Wickelmaschine nach einem der vorgenannten Ansprüche, **dadurch gekennzeichnet, dass** die Riemen (6, 7) im Bereich der Umlenkung (10, 11) einen offenen Zwickel bilden.

7. Wickelmaschine nach Anspruch 6, **dadurch gekennzeichnet, dass** unterhalb des Zwickels mindestens eine Düse zur Erzeugung eines Luftstromes angeordnet ist.

8. Wickelmaschine nach einem der vorgenannten Ansprüche, **dadurch gekennzeichnet, dass** eine Steuerung die Riemenspannung in Abhängigkeit der gewickelten Wattenlänge steuert.

## Claims

1. A winding machine for winding slivers of lap (2) on a bobbin (4) to a lap roll (5), in which 24 to 36 slivers are guided into the winding machine and doubled to lap (2), the lap (2) being drafted by pressure rolls (3a to 3d) and guided to the bobbin (4) by a first endless circulating belt (6), wherein a second endless circulating belt (7) guides the lap (2) around the bobbin (4), and wherein and wherein each belt (6, 7) is guided around at least three deflections (8, 10, 12; 9, 11, 13),
**characterized in that** the belts (6, 7) and the associated deflections (8, 10, 12; 9, 11, 13) are disposed symmetrically to the bobbin or to the lap roll, wherein at least one upper deflection (8 and/or 9) of one or both belts (6, 7) is/are formed for being displaceable apart such that a bobbin (4) can be supplied between the belts (6, 7),
wherein the lap roll (5) is formed in the area between the upper deflections (8, 9) and the lower deflections (10, 11) of the belts (6, 7), and **in that**, when winding, the lap roll (5) rests on the lower deflections (10, 11) of the belts (6, 7), and **in that** the lower deflections (10, 11) are formed for being displaceable apart such that a lap roll (5) between the belts (6, 7) is removable.

2. The winding machine according to claim 1, **characterized in that**, during the winding process, each belt (6, 7) wraps around the bobbin (4) or the lap roll (5) at 50° to 120°, or **in that** at least one belt (6 or 7) wraps around the bobbin (4) or the lap roll (4) at 50° to 180°.

3. The winding machine according to any of the preceding claims, **characterized in that** each belt (6, 7) includes a separate tensioning device (12, 13).

4. The winding machine according to any of the preceding claims, **characterized in that** each belt (6, 7) includes a separate drive device.

5. The winding machine according to any of the aforementioned claims, **characterized in that** a device for laterally guiding the belts (6, 7) is disposed at or between the deflections (8, 9, 10, 11).

6. The winding machine according to any of the aforementioned claims, **characterized in that**, in the area of the deflection (10, 11), the belts (6, 7) form an open nip.

7. The winding machine according to claim 6, **characterized in that** at least one nozzle is disposed underneath the nip for generating air flow.

8. The winding machine according to any of the aforementioned claims, **characterized in that** a control controls the belt tension depending on the wound lap length.

## Revendications

1. Enrouleuse pour enrouler des rubans de fibres de nappe (2) sur un mandrin (4) pour en faire un rouleau de nappe (5), dans laquelle 24 à 36 rubans de fibres sont guidés dans l'enrouleuse et doublés en nappe (2), la nappe (2) étant étirée au moyen de cylindres presseurs (3a à 3d) et une première courroie sans fin circulante (6) la guidant vers le mandrin (4), une deuxième courroie sans fin circulante (7) guidant la nappe (2) autour du mandrin (4), et chaque courroie (6, 7) étant guidée autour d'au moins trois renvois (8, 10, 12 ; 9, 11, 13),
**caractérisée en ce que** les courroies (6, 7) et les renvois associés (8, 10, 12 ; 9, 11, 13) sont agencés symétriquement au mandrin ou au rouleau de nappe, au moins un renvoi supérieur (8 et/ou 9) de l'une ou des deux courroies (6, 7) étant aménagé à pouvoir être déplaçable en s'éloignant de sorte qu'un mandrin (4) peut être amené entre les courroies (6, 7),
le rouleau de nappe (5) étant formé dans la région entre les renvois supérieurs (8, 9) et les renvois inférieurs (10, 11) des courroies (6, 7), et **en ce que** le rouleau de nappe (5), lors de l'enroulement, repose sur les renvois inférieurs (10, 11) des courroies (6, 7), et **en ce que** les renvois inférieurs (10, 11) sont aménagés à être déplaçables en s'éloignant de sorte qu'un rouleau de nappe (5) est déchargeable entre les courroies (6, 7).

2. Enrouleuse selon la revendication 1, **caractérisée en ce que** chaque courroie (6, 7) enlace le mandrin (4) ou le rouleau de nappe (5) pendant le processus d'enroulement de 50° à 120°, ou **en ce qu'**au moins une courroie (6 ou 7) enlace le mandrin (4) ou le rouleau de nappe (4) de 50° à 180°.

3. Enrouleuse selon l'une des revendications précédentes, **caractérisée en ce que** chaque courroie (6, 7) possède un dispositif de tension séparé (12, 13).

4. Enrouleuse selon l'une des revendications mentionnées ci-avant, **caractérisée en ce que** chaque courroie (6, 7) possède un dispositif d'entraînement séparé.

5. Enrouleuse selon l'une des revendications mentionnées ci-avant, **caractérisée en ce qu'**un dispositif pour le guidage latéral des courroies (6, 7) est agencé sur ou entre les renvois (8, 9, 10, 11).

6. Enrouleuse selon l'une des revendications précédentes, **caractérisée en ce que** les courroies (6, 7) forment un gousset ouvert dans la région de renvoi (10, 11).

7. Enrouleuse selon la revendication 6, **caractérisée en ce qu'**est agencée au moins une buse en-dessous du gousset pour générer un flux d'air.

8. Enrouleuse selon l'une des revendications mentionnées ci-avant, **caractérisée en ce qu'**une commande contrôle la tension de courroie en fonction de la longueur de nappe enroulée.
